# EUROPÄISCHE PATENTSCHRIFT

(11) **EP 3 318 758 B1**
(45) Veröffentlichungstag und Bekanntmachung des Hinweises auf die Patenterteilung: **20.02.2019**
(21) Anmeldenummer: 17194954.8
(22) Anmeldetag: 05.10.2017
(51) Int. Cl.: F04B 43/02, F04B 43/04, F04B 17/04

(54) **DOPPELMEMBRANPUMPE SOWIE VERFAHREN ZUM BETRIEB EINER SOLCHEN DOPPELMEMBRANPUMPE**
DOUBLE MEMBRANE PUMP AND METHOD FOR OPERATING SUCH A DOUBLE MEMBRANE PUMP
POMPE À DOUBLE MEMBRANE AINSI QUE PROCÉDÉ DE FONCTIONNEMENT D'UNE TELLE POMPE À DOUBLE MEMBRANE

(30) Priorität: 08.11.2016 DE 102016121333
(43) Veröffentlichungstag der Anmeldung: 09.05.2018
(73) Patentinhaber: Lutz Holding GmbH, 97877 Wertheim (DE)
(72) Erfinder: Lutz, Heinz, 97877 Wertheim (DE)
(74) Vertreter: Geitz Truckenmüller Lucht Christ

(56) Entgegenhaltungen:
- EP-A1- 2 607 699
- DE-A1-102007 017 731
- DE-U1- 20 008 188
- FR-A- 972 512
- FR-E- 54 797
- US-A- 3 327 633
- US-A1- 2012 063 924

## Beschreibung

Die vorliegende Erfindung betrifft eine Doppelmembranpumpe, umfassend ein Pumpengehäuse mit zwei parallelen Leitungsabschnitten mit jeweils einer Membrankammer, welche jeweils zwischen zwei in Strömungsrichtung gleichsinnig schließenden Kugelventilen eingeschlossen und von einer Membran flüssigkeitsdicht in eine Flüssigkeitskammer und eine Luftkammer unterteilt ist, ein Verfahren zum Betrieb einer solchen Doppelmembranpumpe, sowie eine Membranpumpe, umfassend ein Pumpengehäuse mit einer Membrankammer, welche zwischen zwei in Strömungsrichtung gleichsinnig schließenden Kugelventilen eingeschlossen und von einer Membran flüssigkeitsdicht in eine Flüssigkeitskammer und eine Luftkammer unterteilt ist.

Doppelmembranpumpen sind im Stand der Technik bereits seit Langem bekannt. Sie sind dafür bekannt, auch schwieriges Fördergut zu transportieren und basieren darauf, dass zwei Membranen in einander gegenüberliegenden Membrankammern einen Flüssigkeitsraum abwechselnd in einer Saugbewegung füllen und in einer Druckbewegung entleeren. Kugelventile sorgen dabei für eine vorgegebene Förderrichtung, indem sie bei der Druckbewegung die Zulaufseite, bei der Saugbewegung die Ablaufseite blockieren. Die Membranen werden dabei mithilfe einer starren Verbindungswelle gekoppelt und bewegen sich daher im Gegentakt.

Der Stand der Technik sieht bevorzugtermaßen eine Betätigung der Membranen mit Druckluft vor. In einer zentralen Kammer ist ein Druckluftanschluss vorgesehen, über welchen Druckluft in eine erste Membrankammer eingebracht wird. Die Membrankammern sind durch die Membran in eine Luftkammer und eine Flüssigkeitskammer getrennt, wobei die Druckluft in die Luftkammer strömt und die Flüssigkeitskammer zusammenpresst, wodurch die Flüssigkeit aus der Flüssigkeitskammer herausgepresst wird. Die Membran bewegt sich dabei von der gegenüberliegenden Kammer weg, nimmt aber aufgrund der Verbindung mithilfe der Verbindungswelle die gegenüberliegende Membran mit und wird bei dieser die Luftkammer zusammendrücken, die Flüssigkeitskammer hingegen aufblähen und damit eine Saugwirkung auf den Zulauf ausüben. Im äußersten Punkt wechselt ein Luftverteiler die Luftrichtung und die Luft wird in die gegenüberliegende, soeben erst entleerte Luftkammer eingebracht und die Membranen bewegen sich gekoppelt in die Gegenrichtung.

Eine solche Lösung ist zwar funktionell und seit vielen Jahren bewährt, jedoch erfordert sie den Einsatz von Druckluft als Arbeitsmedium. Druckluft ist zum Einen als Medium verhältnismäßig teuer, zum Anderen steht es auch nur begrenzt zur Verfügung. In aller Regel bedarf es spezieller zusätzlicher Infrastruktur, um die Druckluft vor Ort verfügbar zu haben. Gerade im mobilen Einsatz ist die Druckluftversorgung bei herkömmlichen Doppelmembranpumpen problematisch.

Eine magnetisch arbeitende Doppelmembranpumpe ist bekannt, zB. aus der FR 929947 oder auch aus der EP 2607 699. Die Membranen werden dort gekoppelt, im Gegentakt, betrieben. Es soll eine Pumpe mit besserer Strömungscharakteristik im Ablauf geschaffen werden.

Vor diesem Hintergrund liegt der vorliegenden Erfindung die Aufgabe zu Grunde, eine Doppelmembranpumpe zu schaffen, welche unabhängig von Druckluft einsetzbar ist und welche zudem hinsichtlich der weiteren Einsatzmöglichkeiten weiterentwickelt werden kann.

Dies gelingt durch eine Doppelmembranpumpe gemäß den Merkmalen des Anspruchs 1. Sinnvolle Weiterentwicklungen und ein Verfahren zum Betrieb einer Doppelmembranpumpe sind den Unteransprüchen und dem nebengeordneten Verfahrensanspruch 5 sowie dessen Unteranspruch 6 zu entnehmen.

Erfindungsgemäß ist vorgesehen, dass eine Doppelmembranpumpe weitgehend so aufgebaut ist, wie dies aus dem Stand der Technik vorbekannt ist. Sie umfasst ein Pumpengehäuse mit zwei parallelen Leitungsabschnitten, welche jeweils eine Membrankammer ausbilden. In den Membrankammern befindet sich jeweils eine Membran, welche die Membrankammer flüssigkeitsdicht in eine Flüssigkeitskammer und eine Luftkammer trennt. Lediglich die Flüssigkeitskammer ist über die Leitungsabschnitte erreichbar und ist zu- und ablaufseitig durch Kugelventile begrenzt.

Die Erfindung sieht nun vor, anstelle des mit Druckluft betriebenen Mechanismus eine Magnetkammer zwischen den Membrankammern vorzusehen, in welcher ein oder mehrere Elektromagneten mit den Membranen verbundene Wirkmittel beeinflussen. Diese Wirkmittel greifen an den Membranen an und werden durch die elektromagnetisch erzeugte Kraft zwischen zwei Bewegungsendpunkten hin und her bewegt und nehmen dabei die Membranen mit, so dass der gleiche Bewegungsablauf entsteht wie bei der bekannten Doppelmembranpumpe im Stand der Technik.

Der Unterschied besteht jedoch zunächst darin, dass der Elektromagnet mithilfe von elektrischem Strom betrieben werden kann, der ausgesprochen Flächendeckend verfügbar ist. Auch in Fahrzeugen kann ein Betrieb über ein Bordnetz erfolgen. Aufgrund der Feldänderungen am Elektromagneten werden die Wirkmittel abwechselnd von dem Elektromagneten angezogen oder abgestoßen und bewegen sich infolgedessen unter Mitnahme der Membran in der Membrankammer.

Die Erfindung bildet eine Vielzahl von Varianten über dem skizzierten Grundthema heraus, welche verschiedene Anwendungsfälle abdecken und unterschiedliche Vorteile mit sich bringen. Der Begriff des Elektromagneten ist im Rahmen der vorliegenden Offenbarung grundsätzlich so zu verstehen, dass dieser ein Magnet oder eine Magnetanordnung aus mehreren Magneten sein kann, die entweder im Verbund oder in Abhängigkeit voneinander oder unabhängig voneinander betrieben werden können. Etwa können mehrere gleiche oder ungleiche Magnetspulen auf einem Kern oder auch mehrere gleiche oder ungleiche Magnetspulen auf mehreren Kernen einen Elektromagneten im Sinne der Erfindung bilden.

Es ist bekannt, dass durch eine Magnetspule beschleunigte, elektromagnetisch wirksame Elemente auf diese zu oder von dieser weg beschleunigt werden können. Durchquert ein elektromagnetisch wirksames Element also die Magnetspule, so wird es vor der Durchquerung auf die Magnetspule zu beschleunigt, in der Magnetspule selbst jedoch wieder abgebremst, so dass es sinnvoll ist, die Verbindungswelle nicht vollständig elektromagnetisch wirksam zu gestalten. Vielmehr kann die Verbindungswelle einzelne Abschnitte aufweisen, die magnetisch, ferromagnetisch oder elektrisch leitfähig sind und im Betrieb von der Magnetspule angezogen werden, aber es sollte auch Abschnitte geben, die nichtmagnetisch und/oder nichtleitend sind und die beim Durchqueren der Magnetspule keine Bremswirkung besitzen. Insbesondere wenn die magnetisch wirksamen Abschnitte stets außerhalb der Magnetspulen verbleiben, während nur magnetisch unwirksame Abschnitte diese tatsächlich durchqueren, ergibt sich keine Bremswirkung.

In einer Ausgestaltungsform handelt es sich bei den Wirkmitteln um zwei separate Verbindungswellen, welche separat von eigenen Magnetspulen bewegt werden können. Die Konstruktion ist hierbei prinzipiell gleich, jedoch sind die beiden Membranen nicht mechanisch miteinander gekoppelt. In dem Sonderfall, in dem nunmehr die Magnetspulen der separaten Verbindungswellen im Gegentakt betrieben werden, werden sich die Membranen so verhalten, als ob sie mechanisch gekoppelt wären. Dies ist aber nicht zwingend erforderlich. Ein bekanntes Problem bei Doppelmembranpumpen ist es, dass sich aufgrund des Gegentaktes turbulente Strömungen im Ablauf bilden. Diese sollen jedoch vermieden werden. Durch einen asynchronen Betrieb der beiden Membranen lassen sich diese turbulenten Strömungen zu laminaren Strömungen glätten, was im Stand der Technik in dieser Form bislang nicht realisierbar war. Eine weitere Alternative sieht vor, dass es sich bei den Wirkmitteln um ferromagnetische oder permanentmagnetische Elemente handelt, die den Membranen direkt zugeordnet sind. Diese werden von dem Elektromagneten berührungslos abwechselnd angezogen oder abgestoßen.

Ein besonderer Vorteil dieser Lösung liegt darin, dass sich der Elektromagnet nicht in derselben Kammer befinden muss, wie die Membran, zumindest kein Durchlass zwischen der Membrankammer und der Magnetkammer erforderlich ist. Vielmehr kann die in Richtung der Magnetkammer weisende Außenwand der Membrankammer nichtmagnetisch und für Magnetismus durchlässig, beispielsweise aus Kunststoff gebildet sein. Dann wirkt der Magnetismus des Elektromagneten durch diese Wandung hindurch auf die mit dem ferromagnetischen oder permanentmagnetischen Element versehende Membran, ohne eine mechanische Verbindung auszuüben.

Im Einzelnen können die ferromagnetischen oder permanentmagnetischen Elemente als Metallkörper gebildet sein, welche insbesondere mittig auf den Membranen angebracht sind. Es ist jedoch auch möglich, sie als Metallschicht in die Membranen einzubetten und damit auf ein Durchdringen der Membran ganz zu verzichten. In diesem Fall müssten die Metallschichten flexibel gestaltet sein, aber von genügender Dicke, dass eine Beeinflussung der Membran durch den Elektromagneten erfolgen kann.

Hinsichtlich des Elektromagneten ist es zunächst möglich, einen großen Magnetkern vorzusehen und mit einer Magnetspule zu bewickeln. Wird dieser Elektromagnet in den Wirkbereich beider Membranen gebracht, so entsteht eine mit der Verbindungswelle vergleichbare Situation und die Membranen können im Gegentakt ausgelenkt werden. Werden hingegen mehrere Magnetspulen gegebenenfalls auch auf mehrere Kerne aufgebracht, so können die Membranen auch auf diesem Wege in asynchrone Bewegungsmuster versetzt werden.

In dem Fall, dass die Luftkammer nicht mit der Magnetkammer verbunden ist, wird eine Möglichkeit benötigt, wie die Luft hinter der Membran aus der Luftkammer entweichen kann. Entweder entweicht diese ganz nach außen in die Umgebung und wird von dort wieder angesaugt, oder sie stammt aus einem Ausgleichsbehälter. Im Fall einer Beschädigung der Membran würde bei einem Einsatz eines Ausgleichsbehälters kein Austreten des Fördermediums nach Außen zu besorgen sein.

Da die Doppelmembranpumpe asynchron bewegbare Membranen realisiert, kann zudem mit separaten Zulaufleitungen für die einzelnen Leitungsabschnitte gearbeitet werden. Dadurch können die beiden Leitungsabschnitte unterschiedliche Medien fördern und durch eine Beeinflussung der Frequenz der Membranschwingungen können auf beiden Seiten unterschiedliche Fördermengen erreicht werden. Bei einem gemeinsamen Ablauf bedeutet dies, dass zwei unterschiedliche Medien unterschiedlich zu einem gemeinsamen Produkt dosiert werden können. Dies kann durch die zusätzliche Anordnung weiterer Leitungsabschnitte mit Membranen letztlich beliebig erweitert werden.

Die vorstehend beschriebene Erfindung wird im Folgenden anhand eines Ausführungsbeispiels näher erläutert.

Es zeigen
- Figur 1: eine Doppelmembranpumpe mit mehreren separaten Verbindungswellen und einzeln beeinflussbaren Membranen in einer frontalen Querschnittsdarstellung, sowie
- Figur 2: eine Variante der Figur 1 mit zwei separat ansteuerbaren Magnetspulen in einer frontalen Querschnittsdarstellung.

Figur 1 zeigt eine Doppelmembranpumpe mit einem Pumpengehäuse 10, das im Wesentlichen aus einem ersten Leitungsabschnitt 1 auf der linken Seite und einem zweiten Leitungsabschnitt 2 auf der rechten Seite aufgebaut ist. Beide Leitungsabschnitte 1 und 2 bilden jeweils eine Membrankammer aus, die erste Membrankammer 11 und die zweite Membrankammer 21. Diese Membrankammern 11 und 21 werden von Kugelventilen 5 und 6 begrenzt, von denen die mit 5 bezeichneten Kugelventile offen und die mit 6 bezeichneten Kugelventile geschlossen sind. Die Membrankammern 11 und 21 sind durch jeweils eine Membran 12 und 22 in eine Flüssigkeitskammer 13 bzw. 23 und eine Luftkammer 14 bzw. 24 unterteilt. In der dargestellten Position ist die erste Membrankammer 11 mit dem Fördermedium gefüllt und daher ist die erste Flüssigkeitskammer 13 ausgedehnt und groß, während die erste Luftkammer 14 durch die erste Membran 12 zusammengedrückt und klein ist. Umgekehrt verhält es sich in der zweiten Membrankammer 21, in der die Luftkammer 24 groß und die Flüssigkeitskammer 23 zusammengedrückt und klein ist.

Diese Grundposition soll an dieser Stelle nur einmal beschrieben werden, gilt aber für beide Figuren. Das Medium wird jedoch in Figur 1 von einem Zulauf 3 zu einem Ablauf 4 gefördert, in Figur 2 hingegen sind zwei Zulaufleitungen vorhanden.

Figur 1 zeigt eine Ausgestaltung der Doppelmembranpumpe, bei der eine erste Verbindungswelle 15 mit der ersten Membran 12, eine zweite Verbindungswelle 25 mit der zweiten Membran 22 verbunden sind. Die beiden Verbindungswellen 15 und 25 sind hier mit einem Höhenversatz gezeichnet, dies aber nur aus Gründen der Darstellung.

Prinzipiell funktioniert jede der Verbindungswellen 15 und 25 wie eine durchgehende Verbindungswelle, wobei aufgrund der Anordnung nun aber auch eine asynchrone Ansteuerung der Verbindungswellen 15 und 25 durch eine Steuerung 20 erfolgen kann. Hierdurch ist es zum Einen möglich, turbulente Strömungen im Ablauf 4 zu vermeiden, andererseits ist es auch möglich, wie noch in Figur 2 gezeigt wird, unterschiedliche Zuläufe in den Ablauf zusammenzumischen und dabei unterschiedlich zu dosieren.

Figur 2 zeigt schließlich eine Variante der soeben gezeigten Lösung, bei der eine Steuerung 20 in der Magnetkammer 7 zwei unabhängige Magnetspulen 9 ansteuert, welche die Metallkörper 16 und 26 asynchron und nach Bedarf mit unterschiedlicher Frequenz vor- und zurückbewegt. Die hier gezeigte Lösung realisiert ferner einen erste Zulaufleitung 17 und eine zweite Zulaufleitung 27, welche nun mit unterschiedlichen Medien beschickt werden können. Durch eine höhere Pumpfrequenz wird etwa das durch die erste Zulaufleitung 17 zugeführte Fördermedium in größerer Menge zum Ablauf 4 gefördert, als das bei dem mit niedrigerer Pumpfrequenz geförderten Fördermedium in der zweiten Zulaufleitung 27 der Fall sein könnte. Auf diese Weise lässt sich eine solche Doppelmembranpumpe gleichzeitig zur Mischung unterschiedlicher Medien nach vorgegebenem Verhältnis einsetzen.

Vorstehend beschrieben ist somit eine Doppelmembranpumpe, welche eine elektromagnetische Ansteuerung der Membranen, bedarfsweise auch unabhängig voneinander, ermöglicht, sowie ein asynchrones Betriebsverfahren für eine derartige Doppelmembranpumpe.

### BEZUGSZEICHENLISTE

- 1: erster Leitungsabschnitt
- 2: zweiter Leitungsabschnitt
- 3: Zulauf
- 4: Ablauf
- 5: offenes Kugelventil
- 6: geschlossenes Kugelventil
- 7: Magnetkammer
- 8: Magnetabschnitt
- 9: Magnetspule
- 10: Pumpengehäuse
- 11: erste Membrankammer
- 12: erste Membran
- 13: erste Flüssigkeitskammer
- 14: erste Luftkammer
- 15: erste Verbindungswelle
- 16: erster Metallkörper
- 17: erste Zulaufleitung
- 18: durchgehende Verbindungswelle
- 19: nichtmagnetische Wandung
- 20: Steuerung
- 21: zweite Membrankammer
- 22: zweite Membran
- 23: zweite Flüssigkeitskammer
- 24: zweite Luftkammer
- 25: zweite Verbindungswelle
- 26: zweiter Metallkörper
- 27: zweite Zulaufleitung

## Patentansprüche

1. Doppelmembranpumpe, umfassend ein Pumpengehäuse (10) mit zwei parallelen Leitungsabschnitten (1, 2) mit jeweils einer Membrankammer (11, 21), welche jeweils zwischen zwei in Strömungsrichtung gleichsinnig schließenden Kugelventilen (5, 6) eingeschlossen und von einer Membran (12, 22) flüssigkeitsdicht in eine Flüssigkeitskammer (13, 23) und eine Luftkammer (14, 24) unterteilt ist, wobei dem Pumpengehäuse (10) ferner in einer zwischen den Luftkammern (14, 24) angeordneten Magnetkammer (7) wenigstens ein Elektromagnet zugeordnet ist, in dessen Wirkbereich mit den Membranen (12, 22) verbundene Wirkmittel zwischen jeweils zwei Bewegungsendpunkten beweglich angeordnet sind, wobei die Wirkmittel den Membranen (12, 22) jeweils zugeordnete ferromagnetische oder permanentmagnetische Elemente oder wenigstens ein weiterer Elektromagnet sind, welche von dem Elektromagneten berührungslos abwechselnd angezogen oder abgestoßen werden, **dadurch gekennzeichnet, dass** die beiden Membranen (12, 22) mittels zweier unabhängig betreibbarer Magnetspulen (9) des Elektromagneten unabhängig voneinander beeinflussbar sind.

2. Doppelmembranpumpe gemäß Anspruch 1, **dadurch gekennzeichnet, dass** die Luftkammern (14, 24) zumindest an einer der Magnetkammer (7) zugewandten Seite eine nichtmagnetische Wandung (19) aufweisen.

3. Doppelmembranpumpe gemäß einem der vorhergehenden Ansprüche, **dadurch gekennzeichnet, dass** die Luftkammern (14, 24) in einen Ausgleichsbehälter entlüften.

4. Doppelmembranpumpe gemäß einem der vorhergehenden Ansprüche, **dadurch gekennzeichnet, dass** die beiden Leitungsabschnitte (1, 2) mit unterschiedlichen Zulaufleitungen (17, 27) verbunden sind.

5. Verfahren zum Betrieb einer Doppelmembranpumpe gemäß einem der vorhergehenden Ansprüche, **dadurch gekennzeichnet, dass** die Wirkmittel der beiden Membranen (12, 22) von dem Elektromagneten asynchron bewegt werden.

6. Verfahren zum Betrieb einer Doppelmembranpumpe gemäß Anspruch 5, **dadurch gekennzeichnet, dass** die Wirkmittel der beiden Membranen (12, 22) in unterschiedlicher Hubfrequenz bewegt werden.

## Claims

1. A double-membrane pump comprising a pump housing (10) having two parallel line sections (1, 2) each with a membrane chamber (11, 21), which in each case is enclosed between two ball valves (5, 6), which close in the same direction as the flow direction, and is divided in a liquid-tight manner by a membrane (12, 22) into a liquid chamber (13, 23) and an air chamber (14, 24), wherein at least one electromagnet is further associated with the pump housing (10) in a magnet chamber (7) arranged between the air chambers (14, 24), with action means connected to the membranes (12, 22) in the operative region of said electromagnet being arranged movably in each case between two movement end points,
wherein the action means are ferromagnetic or permanent-magnetic elements or at least one further electromagnet associated in each case with the membranes (12, 22) and alternately attracted or repelled by the electromagnet in a contact-free manner, **characterised in that**
the two membranes (12, 22) can be influenced independently of one another by means of two independently operable magnetic coils (9) of the electromagnet.

2. The double-membrane pump according to claim 1, **characterised in that** the air chambers (14, 24) have a non-magnetic wall (19) at least on a side that faces the magnet chamber (7).

3. The double-membrane pump according to either one of the preceding claims, **characterised in that** the air chambers (14, 24) vent into an equalisation container.

4. The double-membrane pump according to any one of the preceding claims, **characterised in that** the two line sections (1, 2) are connected to different inflow lines (17, 27).

5. A method for operating a double-membrane pump according to any one of the preceding claims, **characterised in that** the action means of the two membranes (12, 22) are moved asynchronously by the electromagnet.

6. The method for operating a double-membrane pump according to claim 5, **characterised in that** the action means of the two membranes (12, 22) are moved with different stroke frequencies.

## Revendications

1. Pompe à double membrane, comprenant un corps de pompe (10) avec deux sections de conduite parallèles (1, 2) présentant chacune une chambre à membrane (11, 21) qui est enfermée entre deux soupapes à bille (5, 6) fermant dans le même sens dans la direction d'écoulement et divisée de manière étanche aux liquides en une chambre à liquide (13, 23) et une chambre à air (14, 24) par une membrane (12, 22), au moins un électroaimant étant en outre associé au corps de pompe (10) dans une chambre magnétique (7) disposée entre les chambres à air (14, 24), dans la zone d'action de laquelle des moyens d'action reliés aux membranes (12, 22) sont disposés chacun de manière mobile entre deux points finaux de mouvement, les moyens d'action étant des éléments ferromagnétiques ou magnétiques permanents respectivement associés aux membranes (12, 22) ou au moins un autre électroaimant, lesquels sont alternativement attirés ou repoussés sans contact par l'électroaimant,
**caractérisée en ce que** les deux membranes (12, 22) peuvent être influencées indépendamment l'une de l'autre au moyen de deux bobines magnétiques (9) de l'électroaimant pouvant être actionnées indépendamment.

2. Pompe à double membrane selon la revendication 1, **caractérisée en ce que** les chambres à air (14, 24) présentent une paroi non magnétique (19) au moins sur un côté tourné vers la chambre magnétique (7).

3. Pompe à double membrane selon l'une des revendications précédentes, **caractérisée en ce que** les chambres à air (14, 24) s'épanchent dans un réservoir d'expansion.

4. Pompe à double membrane selon l'une des revendications précédentes, **caractérisée en ce que** les deux sections de conduite (1, 2) sont reliés à des conduites d'entrée (17, 27) différentes.

5. Procédé de fonctionnement d'une pompe à double membrane selon l'une des revendications précédentes, **caractérisé en ce que** les moyens d'action des deux membranes (12, 22) sont déplacés de manière asynchrone par l'électroaimant.

6. Procédé de fonctionnement d'une pompe à double membrane selon la revendication 5, **caractérisé en ce que** les moyens d'action des deux membranes (12, 22) sont déplacés à des fréquences de course différentes.
